# EUROPÄISCHE PATENTSCHRIFT

(11) **EP 3 892 777 B1**
(45) Veröffentlichungstag und Bekanntmachung des Hinweises auf die Patenterteilung: **30.08.2023**
(21) Anmeldenummer: 20168635.9
(22) Anmeldetag: 08.04.2020
(51) Int. Cl.: E01C 19/48

(54) **STRASSENFERTIGER UND VERFAHREN MIT QUERPROFILSTEUERUNG**
ROAD FINISHER AND METHOD WITH TRANSVERSE PROFILE CONTROL
FINISSEUSE DE ROUTE ET PROCÉDÉ À COMMANDE DE PROFIL TRANSVERSAL

(43) Veröffentlichungstag der Anmeldung: 13.10.2021
(73) Patentinhaber: Joseph Vögele AG, 67067 Ludwigshafen (DE)
(72) Erfinder: BUSCHMANN, Martin, 67435 Neustadt (DE); WEISER, Ralf, 68526 Ladenburg (DE)
(74) Vertreter: Grünecker Patent- und Rechtsanwälte PartG mbB

(56) Entgegenhaltungen:
- EP-A1- 2 514 872
- EP-B1- 2 514 872
- US-A1- 2009 317 186

## Beschreibung

Die vorliegende Erfindung betrifft einen Straßenfertiger sowie ein Verfahren zum Betrieb eines Straßenfertigers.

Fahrbahnbeläge werden häufig nicht nur in vollständig horizontaler und flacher Form gebaut, sondern weisen ein Querprofil auf, um vorteilhafte Wirkungen zu erzielen, wie beispielsweise einen verbesserten Abfluss von Regenwasser. So werden gerade Streckenabschnitte mit einem Dachprofil, also von einer höchsten Linie in der Fahrbahnmitte beidseitig nach außen hin abfallend, gefertigt. Kurven werden mit einer vom inneren zum äußeren Kurvenradius ansteigenden Überhöhung gefertigt. Um derartige Profile mit einem Straßenfertiger einbauen zu können, ist es bislang bekannt, die Querneigung der Einbaubohle als Ganzes zu ändern und Abschnitte der Einbaubohle separat voneinander zu neigen. Die Einstellungen werden dabei von einem Bediener vorgenommen, beispielsweise mittels der hydraulischen Verstellung der Nivellierzylinder oder über manuell betätigbare Stellmuttern. Eine teilweise automatische Steuerung ist aus der EP 0 849 399 B1 bekannt.

Aus der US 2009/317186 A1 ist ein Straßenfertigungssystem bekannt, bei welchem Profildaten eines Planums beim Einbau eines Straßenbelags verwendet werden. Aus der EP 2 514 872 A1 ist ein Verfahren zum Einbau eines Straßenbelags bekannt, bei welchem ein Maschinenparametersatz vorab erstellt und gespeichert und beim Einbau umgesetzt wird.

Aufgabe der vorliegenden Erfindung ist es, einen Straßenfertiger mit einem verbesserten Steuerungssystem zur automatischen Querprofilsteuerung sowie ein verbessertes Verfahren zum Betrieb eines Straßenfertigers bereitzustellen.

Gelöst wird die Aufgabe durch einen Straßenfertiger mit den Merkmalen des Anspruchs 1 oder durch ein Verfahren zum Betrieb eines Straßenfertigers mit den Merkmalen des Anspruchs 9. Vorteilhafte Weiterbildungen der Erfindung sind in den Unteransprüchen angegeben.

Ein erfindungsgemäßer Straßenfertiger umfasst eine Einbaubohle, wobei die Einbaubohle mindestens ein Verdichtungsaggregat umfasst. Der Straßenfertiger umfasst des Weiteren einen GNSS-Empfänger, einen Materialförderer und ein elektronisches Steuerungssystem, welches wiederum einen Speicher und einen Datenprozessor umfasst. In dem Speicher sind digitale Bauwerksdaten, insbesondere ein Soll-Höhenprofil eines zu fertigenden Straßenbelags gespeichert. Das Steuerungssystem ist dazu konfiguriert, anhand der Bauwerksdaten eine am Straßenfertiger vorhandene Aktuatorik, insbesondere Nivellierzylinder und/oder Dachprofilverstellung und/oder Slope-Verstellung und/oder Berme-Verstellung, automatisch zu steuern, um das Einbaumaterial mit dem Soll-Höhenprofil und damit einem definierten Querprofil für den jeweiligen mit dem GNSS-Empfänger ermittelten Ortskoordinatenpunkt des Straßenfertigers einzubauen. Automatisch verstellt werden kann also sowohl die Lage der gesamten Einbaubohle im Raum, als auch die Orientierung einzelner Bohlenteile zueinander. So kann beispielsweise die Querneigung der Einbaubohle zum Einbau einer Kurvenüberhöhung automatisch eingestellt werden. Ebenso kann eine linke und eine rechte Bohlenhälfte abgewinkelt zueinander zur Fertigung eines Dachprofils automatisch eingestellt werden. Zusätzlich zur Hauptbohle können auch Anbau- bzw. Ausziehelemente automatisch eingestellt werden, insbesondere kann ihre Neigung quer zur Fahrtrichtung automatisch eingestellt werden. Bei der Aktuatorik kann es sich beispielsweise um hydraulische oder elektromotorische Stellelemente oder Antriebe handeln. Die Querprofile können also bei der Erstellung der digitalen Bauwerksdaten exakt geplant und anschließend präzise koordinatenbasiert mit dem Straßenfertiger eingebaut werden. Mögliche Fehler eines Bedieners werden ausgeschlossen und dieser kann sich um andere Betriebsfunktionen des Straßenfertigers kümmern.

Vorzugsweise ist das Steuerungssystem dazu konfiguriert, die Lenkung des Straßenfertigers ortsabhängig automatisch zu steuern. So wird sichergestellt, dass der Straßenbelag auch an der exakt vorhergesehenen Position eingebaut wird, was insbesondere bei einer profilierten Fahrbahnoberfläche wichtig ist, da Planum und seitliche Geländeübergänge darauf abgestimmt sind. Durch die GNSS-basierte Positionsbestimmung des Straßenfertigers können andere Referenzsysteme, wie mechanische, laserbasierte oder Sichtüberwachung durch den Bediener wegfallen, sie können aber auch zusätzlich weiter zum Einsatz kommen. Durch die automatische Steuerung der Lenkung wird der Bediener weiter entlastet.

In einer vorteilhaften Variante ist das Steuerungssystem dazu konfiguriert, die Bohlenbreite ortsabhängig automatisch einzustellen. So werden Änderungen in der gewünschten Breite des Fahrbahnbelags berücksichtigt, wobei ebenfalls der Bediener nicht zusätzlich gefordert ist, oder sich darauf beschränken kann die automatischen Einstellungen zu überwachen. Die bereits erwähnten, sowie die noch folgenden automatischen Funktionen des Straßenfertigers, basierend auf den digitalen Bauwerksdaten, welche von dem elektronischen Steuerungssystem verarbeitet werden, können insgesamt ein nahezu oder vollständig autonomes Einbauen eines Straßenbelags ermöglichen.

Bevorzugt weist die Einbaubohle einen Querneigungssensor auf, wobei das Steuerungssystem dazu konfiguriert ist, anhand der von dem Querneigungssensor empfangenen Daten die Aktuatorik automatisch zu steuern. Die Einbaubohle kann mehrere Querneigungssensoren aufweisen, wovon zweckmäßig jeweils mindestens einer an jedem neigungsverstellbaren Bohlenteil angebracht ist. So kann beispielsweise jeweils die Querneigung einer rechten und linken Hälfte der Grundbohle, eines rechten und linken Anbau- oder Ausziehteils und gegebenenfalls von Elementen zur Berme-Einstellung an den Anbau- oder Ausziehteilen gemessen werden. So kann das Steuerungssystem automatisch mit Hilfe dieses Rückmeldungsmechanismus die gewünschten Einstellungen exakt vornehmen. Die Daten der Querneigungssensoren können die absolute Querneigung des jeweiligen Bohlenteils im Raum und/oder die relative Neigung zu einem oder mehreren anderen Bohlenteilen angeben.

Zweckmäßig weist der Straßenfertiger einen Sensor zur Messung eines Ist-Höhenprofils auf, wobei das Steuerungssystem dazu konfiguriert ist, eine Abweichung des Ist-Höhenprofils von dem Soll-Höhenprofil zu berechnen und in Abhängigkeit davon die Aktuatorik automatisch zu steuern. So wird mit einem Rückmeldungsmechanismus die automatische Einbautätigkeit maschinell kontrolliert und es können die Einstellungen automatisch nachgeregelt werden, um das gewünschte Ergebnis zu erreichen. Es können also nicht nur die Maschineneinstellungen, wie im vorangegangenen Abschnitt erwähnt, überwacht werden, sondern auch das tatsächliche Einbauergebnis, wodurch eine besonders hohe Einbauqualität erreicht wird.

In einer vorteilhaften Variante ist das Steuerungssystem dazu konfiguriert, die Aktuatorik beim Übergang zwischen zwei Querprofilen automatisch zu verstellen. Solche Übergänge, beispielsweise von einem Dachprofil auf einem geraden Fahrbahnabschnitt zu einer Kurvenüberhöhung, sind besonders aufwändig manuell zu erstellen, da die Abwinkelung zweier Bohlenhälften zueinander kontinuierlich in eine Querneigung einer ansonsten geraden Bohle übergehen muss, ohne dass dabei Unebenheiten entstehen. Besonders in Kurvenbereichen ist eine hohe Fahrbahnqualität wichtig. Die automatische Verstellung erledigt diesen Einbau mit höchster Qualität und schließt Einstellungsfehler, welche bei der manuellen Regelung möglich sind, aus. Die GNSS-Positionsbestimmung des Straßenfertigers sichert dabei die exakte Positionierung der Fahrbahnprofile und deren Übergänge. Querneigungssensoren, beispielsweise jeweils für eine linke und rechte Bohlenhälfte, können die momentane Einstellung der Einbaubohle überwachen. Der Bediener muss also die Übergangssequenz nicht anhand einer von ihm vorgenommenen Positionsbestimmung manuell einleiten.

Idealerweise ist das Steuerungssystem dazu konfiguriert, die zum Einbau des Soll-Höhenprofils nötigen Aktuatoreneinstellungen mit deren Stellgrenzen zu vergleichen. So wird sichergestellt, dass der verwendete Straßenfertiger die gewünschten Profile einbauen kann. Dabei ist es denkbar, diese Überprüfung auch mittels einer externen Datenverarbeitungsanlage vorzunehmen. In beiden Fällen sind dazu die Daten des Straßenfertigers digital vorgehalten.

In einer weiteren Variante ist das Steuerungssystem dazu konfiguriert, die zum Einbau des Soll-Höhenprofils nötigen Verstellgeschwindigkeiten der Aktuatoren mit den möglichen Verstellgeschwindigkeiten zu vergleichen. Dies ermöglicht insbesondere den Einbau von Änderungen im Querprofil exakt zu planen und die Fahr- bzw Einbaugeschwindigkeit des Straßenfertigers entsprechend anzupassen.

Ein erfindungsgemäßes Verfahren zum Betrieb eines Straßenfertigers, insbesondere eines Stra-ßenfertigers nach einer der vorangegangenen Ausführungsformen, umfasst folgende Verfahrensschritte:
- Vorhalten von digitalen Bauwerksdaten, insbesondere einem Soll-Höhenprofil und einem damit definierten Querprofil eines zu fertigenden Straßenbelags, in einem Speicher eines elektronischen Steuerungssystems des Straßenfertigers,
- Einbau eines Einbaumaterials mittels einer Einbaubohle des Straßenfertigers, wobei die jeweilige aktuelle Position des Straßenfertigers mittels eines GNSS-Empfängers ermittelt wird und anhand des Soll-Höhenprofils eine am Straßenfertiger vorhandene Aktuatorik, insbesondere Nivellierzylinder und/oder Dachprofilverstellung und/oder Slope-Verstellung und/oder Berme-Verstellung, automatisch gesteuert wird.

So wird der Straßenbelag in der gewünschten Geometrie und an der vorgesehenen Position eingebaut. Dabei kann die Position des GNSS-Empfängers bzw. der Empfangsantenne am Straßenfertiger berücksichtigt werden, so dass die Position der Einbaubohle exakt referenziert wird. Dazu können auch zwei GNSS-Empfänger zum Einsatz kommen.

Zweckmäßig wird eine Querneigung der Einbaubohle und/oder eines Bohlenteils mittels eines oder mehrerer Querneigungssensoren ermittelt. Idealerweise wird die Querneigung jedes verstellbaren Bohlenteils, wie linke oder rechte Hälfte der Grundbohle, Ausziehelemente, Berme-Elemente, sofern jeweils vorhanden, mittels eines eigenen Sensors an dem jeweiligen Element gemessen. Die Daten werden von dem Steuerungssystem empfangen und verarbeitet, so dass ein automatischer Rückkopplungsmechanismus die exakte Einstellung der Querneigung überwacht. Ebenso können die Daten einem Bediener angezeigt werden.

Vorzugsweise wird ein Ist-Höhenprofil des eingebauten Straßenbelags mittels eines Sensors ermittelt. Diese Daten können beispielsweise dem Bediener auf einem Anzeigegerät dargestellt werden. So kann der Bediener bei Bedarf auch manuell in den Fertigungsprozess eingreifen und Korrekturen vornehmen.

In einer vorteilhaften Variante wird eine Differenz des Ist-Höhenprofils zu dem Soll-Höhenprofil berechnet und die Aktuatorik zur Minimierung der Differenz automatisch geregelt. Durch diesen Rückkoppelungsmechanismus wird eine besonders hohe Fertigungsqualität erreicht.

Bevorzugt wird die Aktuatorik beim Übergang zwischen zwei Querprofilen automatisch eingestellt. Die Einstellungen der Einbaubohle müssen beim Übergang zweier Querprofile kontinuierlich geändert werden, bis der Übergang vollständig abgeschlossen ist. Dies ist manuell äußerst schwierig und fehleranfällig. Zudem wird oftmals eine zweite Bedienperson benötigt. Durch die automatische Regelung wird stets mit gleichbleibender hoher Qualität eingebaut und der Bediener entlastet.

Zweckmäßig werden die digitalen Bauwerksdaten zu Beginn des Verfahrens von einer externen Datenverarbeitungsanlage in den Speicher des elektronischen Steuerungssystems mittels Funk- oder Kabelverbindung übertragen. So können alle Vorberechnungen und Datenanreicherungen an einem PC vorgenommen werden. Es können beispielsweise die Daten des Soll-Höhenprofils des Straßenbelags mit dem dreidimensionalen Höhenprofil des Planums verknüpft werden, bzw. basierend auf diesem berechnet werden. Die Planumsdaten können zuvor durch einen Oberflächenscan gewonnen worden sein. So können auch die Schichtstärke des Einbaumaterials, der Materialbedarf und andere zusätzliche Daten berechnet werden. Dabei ist es jedoch auch denkbar, derartige Berechnungen mittels des Steuerungssystems des Straßenfertigers selbst durchzuführen. Die externe Aufbereitung der Daten ist jedoch oftmals praktikabler, und es kann eventuell auf sonst nötige Anzeige- und Eingabegeräte am Straßenfertiger verzichtet werden.

In einer bevorzugten Variante werden vor Beginn des Einbaus die zum Einbau des Soll-Höhenprofils nötigen Aktuatoreneinstellungen mit deren Stellgrenzen verglichen. So wird sichergestellt, dass der Straßenfertiger und insbesondere die Einbaubohle zur Fertigung des Straßenbelags mit den gewünschten Querprofilen geeignet ist.

In einer weiteren vorteilhaften Variante werden vor Beginn des Einbaus die nötigen Verstellgeschwindigkeiten der Aktuatoren mit den möglichen Verstellgeschwindigkeiten verglichen. Entsprechend kann die Einbaugeschwindigkeit geplant und eingestellt werden.

Im Folgenden werden Ausführungsbeispiele der Erfindung anhand der Figuren näher beschrieben. Dabei zeigen
- Figur 1:: eine Seitenansicht eines Straßenfertigers,
- Figur 2:: eine schematische Ansicht digitaler Bauwerksdaten,
- Figur 3:: eine Rückansicht eines Straßenfertigers mit einer Einbaubohle in Querneigung,
- Figur 4:: eine Rückansicht eines Straßenfertigers mit einer Einbaubohle in Dachprofilstellung,
- Figur 5:: eine Rückansicht eines Straßenfertigers mit einer Einbaubohle in Slope-Stellung
- Figur 6:: eine Rückansicht eines Straßenfertigers mit einer Einbaubohle in Berme-Stellung,
- Figur 7:: eine Rückansicht eines Straßenfertigers mit einer Einbaubohle mit höhenverstellten Ausziehteilen.

Einander entsprechende Komponenten sind in den Figuren jeweils mit gleichen Bezugszeichen versehen.

Figur 1 zeigt einen Straßenfertiger 1 mit einer Einbaubohle 3 mit Tamper 5, Glättblech 7 und Pressleiste 9 zum Verdichten von Einbaumaterial 11, welches mittels einem Materialförderer 13 vor der Einbaubohle 3 abgelegt ist. Die Einbaubohle 3 fertigt einen Straßenbelag 15 mit einem vorgegebenen Querprofil. In dieser Seitenansicht ist des Weiteren ein Nivellierzylinder 17 zu erkennen, welcher unter Anderem zur Einstellung einer Querneigung der Einbaubohle 3 angesteuert werden kann. Dazu ist ein Steuerungssystem 19, welches einen Speicher 21 und einen Datenprozessor 23 umfasst, auf geeignete Weise mit dem Nivellierzylinder 17 bzw. einer mit diesem verbundenen Hydrauliksteuerung verbunden. Der Straßenfertiger 1 umfasst zudem einen GNSS-Empfänger 25 zur Ermittlung der aktuellen Ortskoordinate, wobei eine Entfernung der tatsächlichen Empfängerantenne 27 zur Einbaubohle 3 berücksichtigt werden kann, um die tatsächliche Position der Bohle 3 zu bestimmen. Alternativ kann die GNSS-Empfängerantenne 27 auch auf der Einbaubohle 3 angeordnet sein. Auch können zwei GNSS-Empfängerantennen 27 verwendet werden, um die Position der Einbaubohle 3 exakt zu bestimmen. Eine externe Datenverarbeitungseinheit 29 kann mittels Funkverbindung 31 oder Kabelverbindung 33 Daten mit dem Steuerungssystem 19 austauschen. Wenigstens eine Achse des Straßenfertigers 1 ist mit einer Lenkung 35 ausgestattet, welche ebenfalls von dem Steuerungssystem 19 ansteuerbar sein kann.

Figur 2 zeigt eine schematische Darstellung digitaler Bauwerksdaten 37, welche in diesem Beispiel ein Höhenprofil 39 eines Planums 41, sowie ein Soll-Höhenprofil 43 des zu fertigenden Straßenbelags 15 umfassen. Das Soll-Höhenprofil 43 ist bzw. definiert das Querprofil und ist hier in Form eines Dachprofils dargestellt. Die Bauwerksdaten 37 sind jeweils für Ortskoordinatenpunkte 45 gespeichert und stellen zusammen mit den Höhendaten einen dreidimensionalen Datensatz dar. Die Querprofileinstellung der Einbaubohle 3 wird anhand der Bauwerksdaten 37 für den jeweiligen mit dem GNSS-Empfänger 25 erfassten Ortskoordinatenpunkt 45 eingestellt. Es versteht sich, dass Übergänge zwischen zwei Profilarten zweckmäßig graduell, also ohne abrupte Änderungen gestaltet sind. Die Planumsdaten 39 können beispielsweise durch einen Oberflächenscan gewonnen werden. Hierzu wird beispielsweise mit einem Fahrzeug das Planum abgefahren, wobei ein Oberflächenscanner und ein GNSS-Empfänger am Fahrzeug angeordnet sind und die Höhendaten 39 mit der jeweiligen Ortskoordinate abgespeichert werden.

Figur 3 zeigt eine Rückansicht eines Straßenfertigers 1 mit der Einbaubohle 3 in Querneigung zur Fertigung einer schrägen Fahrbahnoberfläche, wie sie beispielsweise als Kurvenüberhöhung verwendet wird. In der hier dargestellten Variante weist bereits das Planum 41 die gewünschte Querneigung im Vergleich zur Horizontalen auf. Somit fährt der Straßenfertiger 1 bereits geneigt auf dem Planum 41, wobei die Einbaubohle 3 mit ihrer Rechts-Links-Achse im Wesentlichen senkrecht zum restlichen Straßenfertiger 1 steht. Ebenso ist es jedoch möglich bei einem horizontalen Planum 41 die Einbaubohle 3 in eine Querneigung relativ zum Chassis des Straßenfertigers 1 und zum Planum 41 zu bringen, um einen Straßenbelag 15 mit quergeneigter Fahrbahnoberfläche auf dem horizontalen Planum 41 zu fertigen. Die Querneigung der gesamten Einbaubohle 3 wird dabei durch die Verstellung der Nivellierzylinder 17 vorgenommen.. Für alle Ausführungsformen kann die Einbaubohle 3 eine linke Bohlenhälfte 47, eine rechte Bohlenhälfte 49 sowie Verbreiterungs- und/oder Ausziehteile 51 aufweisen. Zur Überwachung der Querneigung können Querneigungssensoren 53 an der Einbaubohle 3 bzw. an den jeweiligen Bohlenteilen 47, 49, 51 angeordnet sein.

Figur 4 zeigt eine Rückansicht eines Straßenfertigers 1 mit der Einbaubohle 3 in einer Dachprofilstellung. Eine linke Bohlenhälfte 47 und eine rechte Bohlenhälfte 49 sind mittels eines Aktuators zur Dachprofilverstellung 55 in eine zueinander geneigte Position verstellt. Hier ist ein positives Dachprofil gezeigt, bei dem die äußeren Enden der Einbaubohle 3 nach unten geneigt sind. Ebenso ist auch ein negatives Dachprofil möglich, bei dem die äußeren Enden nach oben weisen. In diesem Beispiel ist eine Einbaubohle 3 ohne Ausziehteile 51 gezeigt, wobei die Ausziehteile 51 vorhanden sein können.

Zudem sind Sensoren 57 zur Messung des Ist-Höhenprofils 59 des eingebauten Straßenbelags 15 gezeigt. Die Messdaten werden von dem Steuerungssystem 19 mit dem Soll-Höhenprofil 43 verglichen, und der oder die Aktuatoren zur Dachprofilverstellung 55 entsprechend nachgeregelt, um Abweichungen zu verhindern. Mit den Aktuatoren 55 zur Dachprofilverstellung kann die Geometrie der Einbaubohle 3 verstellt werden. Zusätzlich kann mittels der Nivellierzylinder 17 die Querneigung der gesamten Einbaubohle 3 und die Einbaustärke des Straßenbelags 15 eingestellt werden.

Figur 5 zeigt eine Rückansicht eines Straßenfertigers 1 mit der Einbaubohle 3 in Slope-Stellung. Dabei sind die Ausziehteile 51 zusätzlich zu den Hälften 47, 49 der Grundbohle geneigt. Die Einstellungen werden mit entsprechenden Aktuatoren zur Slope-Verstellung 61 vorgenommen. So können beispielsweise an den Rändern einer Fahrbahn stärker geneigte Regenabflüsse gefertigt werden.

Figur 6 zeigt eine Rückansicht eines Straßenfertigers 1 mit einer Einbaubohle 3 in Berme-Stellung. Dazu können Abschnitte 63 der Ausziehteile 51 in die gezeigte abgewinkelte Position gebracht werden. Diese Berme-Abschnitte 63 ermöglichen beispielsweise das Fertigen einer Rinne für den Wasserablauf am seitlichen Fahrbahnrand. Die Berme-Abschnitte 63 sind mittels Aktuatoren zur Berme-Verstellung 67 von dem Steuerungssystem 19 automatisch steuerbar und können weitere Querneigungssensoren 53 aufweisen, so dass sowohl die Querneigung der Hauptfläche 65 des Ausziehteils als auch die Querneigung des Berme-Abschnitts 63 gemessen werden kann.

Figur 7 zeigt eine Rückansicht eines Straßenfertigers 1 mit einer Einbaubohle 3 mit Ausziehteilen 51, deren untere Flächen, umfassend Hauptfläche 65 und sofern vorhanden Berme-Abschnitt 63, höhenverstellbar sind. Dies kann beispielsweise durch hydraulische oder elektrische Antriebe und zusätzlich zur Neigungsverstellung erfolgen.

Ausgehend von den oben dargestellten Ausführungsformen eines Straßenfertigers 1 und eines Verfahrens zum Betrieb eines Straßenfertigers 1 sind vielerlei Variationen derselben denkbar. So können M- oder W-Querprofile durch Kombinationen der Querneigungen der Bohlenteile 47, 49, 51 eingestellt werden.

## Patentansprüche

1. Straßenfertiger (1) mit einer Einbaubohle (3), wobei die Einbaubohle (3) mindestens ein Verdichtungsaggregat (5, 7, 9) umfasst, und der Straßenfertiger (1) des Weiteren einen GNSS-Empfänger (25) sowie einen Materialförderer (13) umfasst, wobei der Straßenfertiger (1) ein elektronisches Steuerungssystem (19) umfasst, welches einen Speicher (21) und einen Datenprozessor (23) umfasst, **dadurch gekennzeichnet, dass** in dem Speicher (21) digitale Bauwerksdaten (37) umfassend ein Soll-Höhenprofil (43) eines zu fertigenden Straßenbelags (15) gespeichert sind, und dass das Steuerungssystem (19) dazu konfiguriert ist, anhand der Bauwerksdaten (37) eine am Straßenfertiger (1) vorhandene Aktuatorik (17, 55, 61, 67),umfassend Nivellierzylinder (17) und/oder Dachprofilverstellung (55) und/oder Slope-Verstellung (61) und/oder Berme-Verstellung (67), automatisch zu steuern, um Einbaumaterial (11) mit dem Soll-Höhenprofil (43) und damit einem definierten Querprofil für den jeweiligen mit dem GNSS-Empfänger (25) ermittelten Ortskoordinatenpunkt (45) des Straßenfertigers (1) einzubauen.

2. Straßenfertiger nach Anspruch 1, **dadurch gekennzeichnet, dass** das Steuerungssystem (19) dazu konfiguriert ist, die Lenkung (35) des Straßenfertigers (1) ortsabhängig automatisch zu steuern.

3. Straßenfertiger nach einem der vorangegangenen Ansprüche, **dadurch gekennzeichnet, dass** das Steuerungssystem (19) dazu konfiguriert ist, die Bohlenbreite ortsabhängig automatisch einzustellen.

4. Straßenfertiger nach einem der vorangegangenen Ansprüche, **dadurch gekennzeichnet, dass** die Einbaubohle (3) einen Querneigungssensor (53) aufweist, wobei das Steuerungssystem (19) dazu konfiguriert ist, anhand der von dem Querneigungssensor (53) empfangenen Daten die Aktuatorik (17, 55, 61, 67) automatisch zu steuern.

5. Straßenfertiger nach einem der vorangegangenen Ansprüche, **dadurch gekennzeichnet**, einen Sensor (57) zur Messung eines Ist-Höhenprofils (59) aufzuweisen, wobei das Steuerungssystem (19) dazu konfiguriert ist, eine Abweichung des Ist-Höhenprofils (59) von dem Soll-Höhenprofil (43) zu berechnen und in Abhängigkeit davon die Aktuatorik (17, 55, 61, 67) automatisch zu steuern.

6. Straßenfertiger nach einem der vorangegangenen Ansprüche, **dadurch gekennzeichnet, dass** das Steuerungssystem dazu konfiguriert ist, die Aktuatorik (17, 55, 61, 67) beim Übergang zwischen zwei Querprofilen automatisch zu verstellen.

7. Straßenfertiger nach einem der vorangegangenen Ansprüche, **dadurch gekennzeichnet, dass** das Steuerungssystem (19) dazu konfiguriert ist, die zum Einbau des Soll-Höhenprofils (43) nötigen Aktuatoreneinstellungen mit deren Stellgrenzen zu vergleichen.

8. Straßenfertiger nach einem der vorangegangenen Ansprüche, **dadurch gekennzeichnet, dass** das Steuerungssystem (19) dazu konfiguriert ist, die zum Einbau des Soll-Höhenprofils (43) nötigen Verstellgeschwindigkeiten der Aktuatoren (17, 55, 61, 67) mit den möglichen Verstellgeschwindigkeiten zu vergleichen.

9. Verfahren zum Betrieb eines Straßenfertigers (1) nach einem der vorangegangenen Ansprüche, umfassend folgende Verfahrensschritte:
- Vorhalten von digitalen Bauwerksdaten (37) umfassend einem Soll-Höhenprofil (43) und einem damit definierten Querprofil eines zu fertigenden Straßenbelags (15), in einem Speicher (21) eines elektronischen Steuerungssystems (19) des Straßenfertigers (1),
- Einbau eines Einbaumaterials (11) mittels einer Einbaubohle (3) des Straßenfertigers (1), wobei die jeweilige aktuelle Position des Straßenfertigers (1) mittels eines GNSS-Empfängers (25) ermittelt wird und anhand des Soll-Höhenprofils (43) eine am Straßenfertiger (1) vorhandene Aktuatorik (17, 55, 61, 67) umfassend Nivellierzylinder (17) und/oder Dachprofilverstellung (55) und/oder Slope-Verstellung (61) und/oder Berme-Verstellung (67), automatisch gesteuert wird.

10. Verfahren nach Anspruch 9, **dadurch gekennzeichnet, dass** eine Querneigung der Einbaubohle (3) und/oder eines Bohlenteils (47, 49, 51, 63) mittels eines oder mehrerer Querneigungssensoren (53) ermittelt wird.

11. Verfahren nach Anspruch 9 oder 10, **dadurch gekennzeichnet, dass** ein Ist-Höhenprofil (59) des eingebauten Straßenbelags (15) mittels eines Sensor (57) ermittelt wird und eine Differenz des Ist-Höhenprofils (59) zu dem Soll-Höhenprofil (43) berechnet und die Aktuatorik (17, 55, 61, 67) zur Minimierung der Differenz automatisch geregelt wird.

12. Verfahren nach einem der Ansprüche 9 bis 11, **dadurch gekennzeichnet, dass** die Aktuatorik (17, 55, 61, 67) beim Übergang zwischen zwei Querprofilen automatisch eingestellt wird.

13. Verfahren nach einem der Ansprüche 9 bis 12, **dadurch gekennzeichnet, dass** die digitalen Bauwerksdaten (37) zu Beginn des Verfahrens von einer externen Datenverarbeitungsanlage (29) in den Speicher (21) des elektronischen Steuerungssystems (19) mittels Funk- oder Kabelverbindung (31, 33) übertragen werden.

14. Verfahren nach einem der Ansprüche 9 bis 13, **dadurch gekennzeichnet, dass** vor Beginn des Einbaus die zum Einbau des Soll-Höhenprofils (43) nötigen Aktuatoreneinstellungen mit deren Stellgrenzen verglichen werden.

15. Verfahren nach einem der Ansprüche 9 bis 14, **dadurch gekennzeichnet, dass** vor Beginn des Einbaus die nötigen Verstellgeschwindigkeiten der Aktuatoren (17, 55, 61, 67) mit den möglichen Verstellgeschwindigkeiten verglichen werden.

## Claims

1. Road finishing machine (1) with a screed (3), wherein the screed (3) comprises at least one compacting unit (5, 7, 9), and the road finishing machine (1) furthermore comprises a GNSS receiver (25) as well as a material conveyor (13), wherein the road finishing machine (1) comprises an electronic control system (19) which comprises a memory (21) and a data processor (23), **characterised in that** in the memory (21), digital construction data (37), including a nominal height profile (43) of a road pavement (15) to be finished, are stored, and the control system (19) is configured to automatically control, based on the construction data (37), an actuator mechanism (17, 55, 61, 67) provided on the road finishing machine (1), including a levelling cylinder (17) and/or a transverse camber adjustment (55) and/or a slope adjustment (61) and/or a berm adjustment (67), to install laying material (11) with the nominal height profile (43) and thereby a defined transverse profile for the respective position coordinate point (45) of the road finishing machine (1) determined with the GNSS receiver (25).

2. Road finishing machine according to claim 1, **characterized in that** the control system (19) is configured to automatically control the steering system (35) of the road finishing machine (1) depending on the position.

3. Road finishing machine according to one of the preceding claims, **characterized in that** the control system (19) is configured to automatically adjust the screed's width depending on the position.

4. Road finishing machine according to one of the preceding claims, **characterized in that** the screed (3) comprises a side slope sensor (53), wherein the control system (19) is configured to automatically control the actuator mechanism (17, 55, 61, 67) based on the data received from the side slope sensor (53).

5. Road finishing machine according to one of the preceding claims, **characterized in that** it comprises a sensor (57) for measuring an actual height profile (59), wherein the control system (19) is configured to calculate a deviation of the actual height profile (59) from the nominal height profile (43), and to automatically control the actuator mechanism (17, 55, 61, 67) in response thereto.

6. Road finishing machine according to one of the preceding claims, **characterized in that** the control system is configured to automatically adjust the actuator mechanism (17, 55, 61, 67) in the transition between two transverse profiles.

7. Road finishing machine according to one of the preceding claims, **characterized in that** the control system (19) is configured to compare the actuator settings required for the installation of the nominal height profile (43) with their setting limits.

8. Road finishing machine according to one of the preceding claims, **characterized in that** the control system (19) is configured to compare the adjustment speeds of the actuators (17, 55, 61, 67) required for the installation of the nominal height profile (43) with the possible adjustment speeds.

9. Method for operating a road finishing machine (1) according to one of the preceding claims, comprising the following procedure steps:
- storing digital construction data (37), including a nominal height profile (43) and a transverse profile of a road pavement (15) to be finished defined therewith, in a memory (21) of an electronic control system (19) of the road finishing machine (1),
- installing a laying material (11) by means of a screed (3) of the road finishing machine (1), wherein the respective current position of the road finishing machine (1) is determined by means of a GNSS receiver (25) and, with reference to the nominal height profile (43), an actuator mechanism (17, 55, 61, 67) provided on the road finishing machine (1), including a levelling cylinder (17) and/or a transverse camber adjustment (55) and/or a slope adjustment (61) and/or a berm adjustment (67), is automatically controlled.

10. Method according to claim 9, **characterized in that** a side slope of the screed (3) and/or a screed part (47, 49, 51, 63) is determined by means of one or several side slope sensors (53).

11. Method according to claim 9 or 10, **characterized in that** an actual height profile (59) of the installed road pavement (15) is determined by means of a sensor (57), and a difference between the actual height profile (59) and the nominal height profile (43) is calculated and the actuator mechanism (17, 55, 61, 67) is automatically controlled to minimise the difference.

12. Method according to one of claims 9 to 11, **characterized in that** the actuator mechanism (17, 55, 61, 67) is automatically adjusted in the transition between two transverse profiles.

13. Method according to one of claims 9 to 12, **characterized in that** the digital construction data (37) are transmitted, at the beginning of the process, from an external data processing equipment (29) into the memory (21) of the electronic control system (19) by means of a radio or cable connection (31, 33).

14. Method according to one of claims 9 to 13, **characterized in that**, before the beginning of the installation, the actuator settings required for the installation of the nominal height profile (43) are compared with their setting limits.

15. Method according to one of claims 9 to 14, **characterized in that**, before the beginning of the installation, the required adjustment speeds of the actuators (17, 55, 61, 67) are compared with the possible adjustment speeds.

## Revendications

1. Finisseur routier (1) avec une table de pose (3), la table de pose (3) comprenant au moins un groupe de compactage (5, 7, 9), et le finisseur routier (1) comprenant en outre un récepteur GNSS (25) ainsi qu'un dispositif de transport de matériau (13), le finisseur routier (1) comprenant un système de commande électronique (19) qui comprend une mémoire (21) et un processeur de données (23), **caractérisé en ce que** dans la mémoire (21) sont stockées des données de construction numériques (37) comprenant un profilé de hauteur de consigne (43) d'un revêtement routier (15) à fabriquer, et **en ce que** le système de commande (19) est configuré à l'aide des données de construction (37) pour commander automatiquement un dispositif d'actionnement (17, 55, 61, 67) présent au niveau du finisseur routier (1), comprenant un cylindre de nivellement (17) et/ou un réglage de profilé de toiture (55) et/ou un réglage de pente (61) et/ou un réglage de berme (67), afin d'installer un matériau de pose (11) avec le profilé de hauteur de consigne (45) et ainsi un profilé transversal défini pour le point de coordonnées de localisation (45) du finisseur routier (1).

2. Finisseur routier selon la revendication 1, **caractérisé en ce que** le système de commande (19) est configuré pour commander automatiquement la direction (35) du finisseur routier (1) en fonction de la localisation.

3. Finisseur routier selon l'une quelconque des revendications précédentes, **caractérisé en ce que** le système de commande (19) est configuré pour ajuster automatiquement la largeur de table en fonction de la localisation.

4. Finisseur routier selon l'une quelconque des revendications précédentes, **caractérisé en ce que** la table d'ouvrage (3) présente un capteur d'inclinaison transversale (53), le système de commande (19) étant configuré pour commander automatiquement le dispositif d'actionnement (17, 55, 61, 67) à l'aide des données reçues en provenance du capteur d'inclinaison transversale (53).

5. Finisseur routier selon l'une quelconque des revendications précédentes, **caractérisé en ce qu'**il comprend un capteur (57) pour mesurer un profilé de hauteur réel (59), dans lequel le système de commande (19) est configuré pour calculer un écart du profilé de hauteur réel (59) par rapport au profilé de hauteur cible (43) et pour commander automatiquement le dispositif d'actionnement (17, 55, 61, 67) en fonction de celui-ci.

6. Finisseur routier selon l'une quelconque des revendications précédentes, **caractérisé en ce que** le système de commande est configuré pour ajuster automatiquement le système d'actionnement (17, 55, 61,67) lors d'une transition entre deux profilés transversaux.

7. Finisseur routier selon l'une quelconque des revendications précédentes, **caractérisé en ce que** le système de commande (19) est configuré pour comparer les ajustements des actionneurs nécessaires à l'installation du profilé de hauteur cible (43) avec leurs limites de commande.

8. Finisseur routier selon l'une quelconque des revendications précédentes, **caractérisé en ce que** le système de commande (19) est configuré pour comparer les vitesses de réglage des actionneurs (17, 55, 61, 67), nécessaires pour la pose du profilé de hauteur de consigne (43), et les vitesses de réglage possibles.

9. Procédé de fonctionnement d'un finisseur routier (1) selon l'une quelconque des revendications précédentes, comprenant les étapes de procédé suivantes consistant à :
- conserver des données de construction numériques (37), comprenant un profilé de hauteur de consigne (43) et un profilé transversal ainsi défini d'un revêtement routier (15) à fabriquer, dans une mémoire (21) d'un système de commande électronique (19) du finisseur routier (1),
- poser un matériau de pose (11) au moyen d'une table de pose (3) du finisseur routier (1), la position actuelle respective du finisseur routier (1) étant déterminée au moyen d'un récepteur GNSS (25), et à l'aide du profilé de hauteur de consigne (43), commander automatiquement un dispositif d'actionnement (17, 55, 61, 67) présent au niveau du finisseur de route (1), comprenant un cylindre de nivellement (17) et/ou un réglage de profilé de toiture (55) et/ou un réglage de pente (61) et/ou un réglage de Berme (67).

10. Procédé selon la revendication 9, **caractérisé en ce qu'**une inclinaison transversale de la table de pose (3) et/ou d'une partie de table (47, 49, 51, 63) est déterminée au moyen d'un ou de plusieurs capteurs d'inclinaison transversale (53).

11. Procédé selon la revendication 9 ou 10, **caractérisé en ce qu'**un profilé de hauteur réel (59) du revêtement routier posé (15) est déterminé au moyen d'un capteur (57) et une différence du profilé de hauteur réel (59) par rapport au profilé de hauteur cible (43) est calculée et le dispositif d'actionnement (17, 55, 61, 67) est réglé automatiquement pour minimiser la différence.

12. Procédé selon l'une quelconque des revendications 9 à 11, **caractérisé en ce que** le dispositif d'actionnement (17, 55, 61, 67) est réglé automatiquement lors du passage entre deux profilés transversaux.

13. Procédé selon l'une quelconque des revendications 9 à 12, **caractérisé en ce que** les données de construction numériques (37), sont transmises à partir d'un système de traitement de données externe (29) dans la mémoire (21) du système de commande électronique (19) au moyen d'une liaison radio ou par câble (31, 33).

14. Procédé selon l'une quelconque des revendications 9 à 13, **caractérisé en ce qu'**avant le début du montage, les réglages d'actionneur nécessaires à la pose du profilé de hauteur de consigne (43) sont comparés avec leurs limites de réglage.

15. Procédé selon l'une quelconque des revendications 9 à 14, **caractérisé en ce qu'**avant le début de la pose, les vitesses de réglage nécessaires des actionneurs (17, 55, 61, 67) sont comparées aux vitesses de réglage possibles.
